# EUROPÄISCHE PATENTSCHRIFT

(11) **EP 0 933 203 B1**
(45) Veröffentlichungstag und Bekanntmachung des Hinweises auf die Patenterteilung: **07.11.2001**
(21) Anmeldenummer: 99100583.6
(22) Anmeldetag: 14.01.1999
(51) Int. Cl.: B41F 21/10

(54) **Sauggreifer zur Übergabe der Hinterkante eines Bogens in einer Wendeeinrichtung einer Bogenrotationsdruckmachine**
Suction gripper for the transfer of the trailing edge of a sheet in a rotary sheet printing press
Pince à dépression pour transférer le bord postérieur d'une feuille dans une machine à imprimer des feuilles rotative

(30) Priorität: 03.02.1998 DE 19804039
(43) Veröffentlichungstag der Anmeldung: 04.08.1999
(73) Patentinhaber: Heidelberger Druckmaschinen Aktiengesellschaft, 69115 Heidelberg (DE)
(72) Erfinder: Becker, Willi, 69245 Bammental (DE); Fricke, Andreas Dr., 69412 Eberbach (DE)

(56) Entgegenhaltungen:
- EP-A- 0 272 469
- DE-A- 2 030 040
- DE-A- 2 046 618
- DE-C- 382 915
- GB-A- 2 186 552
- US-A- 2 310 995

## Beschreibung

Die Erfindung betrifft einen Sauggreifer zur Übergabe der Hinterkante eines Bogens in einer Wendeeinrichtung einer Bogenrotationsdruckmaschine gemäß dem Oberbegriff von Anspruch 1.

Aus der DE-OS 38 29 626 ist eine Bogenrotationsdruckmaschine mit einer Wendeeinrichtung bekannt, bei der ein Sauggreifer im Schön- und Widerdruckbetrieb aus der Peripherie eines einem Gegendruckzylinder nachgeordneten Zylinders heraus an die Umfangsoberfläche des Gegendruckzylinders geschwenkt wird, wo er die Hinterkante des zu wendenden Bogens ergreift und diese vor dem Passieren der Greiferzentralen zwischen den beiden Zylindern in die Peripherie des nachgeordneten Zylinders führt. Aufgrund der starren und steifen Ausgestaltung des Sauggreifers und des fest vorgegebenen Schwenkweges ergeben sich bei der Verarbeitung unterschiedlich dicker Bedruckstoffe stark variierende Andrückkräfte, mit denen der Saugkopf des Sauggreifers beim Ansaugen der Bogenhinterkante gegen das Papier, bzw. die Umfangsoberfläche des Gegendruckzylinders gedrückt wird. So besteht bei sehr dünnen Papieren, wie beispielsweise Bibelpapieren, die Gefahr, daß der Saugkopf des Sauggreifers die Oberfläche des Bogens überhaupt nicht berührt, wodurch sich größere Schwankungen in der Lage der Hinterkante des Bogens bezüglich des Sauggreifers ergeben können, die zu Passerfehlern bei der Übergabe der Bogenhinterkante an nachfolgende Greifereinrichtungen führen. Bei der Verarbeitung von dicken Bedruckstoffen werden hingegen hohe mechanische Kräfte auf die Hinterkante des Bogens, den Sauggreifer als solchen sowie das den Sauggreifer betätigende Getriebe ausgeübt, wodurch sich am Bogen Druckstellen bilden können und der Sauggreifer, bzw. das Getriebe, einer hohen mechanischen Beanspruchung und damit einem hohen Verschleiß unterliegen.

Aus der DE-OS 41 06 703 A1 ist ein um eine erste Schwingwelle verschwenkbares Schwingsaugersystem bekannt, welches die Hinterkante eines zu übergebenden Bogens im Schön- und Widerdruckbetrieb im Bereich der Greiferzentralen zwischen vorgeordnetem und nachgeordnetem bogenführenden Zylinder ergreift. Zur Anpassung an unterschiedliche Bedruckstoffstärken ist das Schwingsaugersystem auf einer Schwinge gelagert, welche mittels eines Exzenters um eine zweite Schwingwelle verschwenkbar ist. Um den maximalen Verstellweg des Exzenters und damit die maximal zu bedruckende Bedruckstoffstärke zu begrenzen, ist die Schwinge mit einem Anschlag versehen, welcher bei maximal zu verarbeitenden Bogenstärken an einem zugeordneten Anschlag am Zylinderkörper des nachgeordneten bogenführenden Zylinders anliegt. Zwischen der Schwinge und dem Zylinderkörper ist ferner eine Druckfeder angeordnet, die zur Erzeugung einer Gegenkraft beim Verdrehen des Exzenters in Richtung zur maximalen Bedruckstoffstärke hin eine Gegenkraft auf die Schwinge ausübt. Abgesehen davon, daß die beschriebene Vorrichtung mechanisch aufwendig zu fertigen ist und zahlreiche bewegliche Teile enthält,ermöglicht sie auch keine automatische Anpassung an unterschiedliche Bedruckstoffstärken.

Aus der DD-PS 142 953 ist ein Sauger in einer Wendeeinrichtung einer Bogenrotationsdruckmaschine bekannt, der einen aus flexiblem Material gefertigten Saugkopf aufweist, der sich automatisch an verschieden starke Bedruckstoffmaterialien anpaßt. Aufgrund der flexiblen Ausgestaltung des Saugkopfes kommt es bei einem Straffen des Bogens vor der Übergabe an eine nachgeordnete Greifereinrichtung zu Positionsverschiebungen desselben, die eine passerhaltige Übergabe der Bogehinterkante ausschließen. Darüber hinaus besitzt der in der Schrift beschriebene Saugkopf aus flexiblem Material den Nachteil, daß sich dessen elastische Eigenschaften im Laufe der Zeit stark verändern können und daß bei der Verarbeitung von sehr starken Bogen, z.B. mit einer Dicke im Bereich von 1 mm, dennoch sehr hohe Kräfte auf den Sauger als solchen wirken, die dadurch hervorgerufen werden, daß nicht nur die dünnwandige Lippe des Saugers sondern der gesamte Gummikörper desselben zusammengedrückt wird. Dies steht im Widerspruch zu der Forderung, die Gummilippe bei der Verarbeitung von sehr dünnen Bogen möglichst dünnwandig auszubilden, um ein lokales Einsaugen und Reißen des Papiers im Bereich der Saugköpfe auszuschließen. Die beschriebenen flexiblen Saugköpfe stellen somit lediglich einen Kompromiß dar.

Durch die Erfindung wird die Aufgabe gelöst, einen Sauggreifer zur Übergabe der Hinterkante eines zu wendenden Bogens in einer Wendeeinrichtung einer Bogenrotationsdruckmaschine zu schaffen, der eine automatische Anpassung an unterschiedlichste Bedruckstoffstärken ermöglicht und der zudem eine äußerst präzise Übergabe der Bogenhinterkante an nachgeordnete Greifereinrichtungen sicherstellt. Weiterhin ist es eine Aufgabe der vorliegenden Erfindung, einen Sauggreifer zu schaffen, der ein vergleichsweise geringes Gewicht besitzt, der nur eine vergleichsweise kleine Anzahl von mechanisch bewegten Teilen aufweist und der nahezu keine Wartungs- und Einstellarbeiten benötigt.

Diese Aufgabe wird erfindungsgemäß durch die Merkmale von Anspruch 1, 8 und 12 gelöst.

Weitere Merkmale der Erfindung sind in den Unteransprüchen enthalten.

Der erfindungsgemäße Sauggreifer wird nachfolgend mit Bezug auf die Zeichnungen anhand bevorzugter Ausführungsformen beschrieben.

In den Zeichnungen zeigen
- Fig. 1: eine schematische Darstellung einer Bogenrotationsdruckmaschine mit einer Wendeeinrichtung und einem an der Wendetrommel der Wendeeinrichtung angeordneten erfindungsgemäßen Sauggreifer,
- Fig. 2: eine erste Ausführungsform eines erfindungsgemäßen Sauggreifers beim Ergreifen der Hinterkante eines auf einem vorgeordneten bogenführenden Zylinder geführten dünnen Bogens,
- Fig. 3: den Sauggreifer von Fig. 2 beim Ergreifen eines auf einem vorgeordneten bogenführenden Zylinder geführten dicken Bogens,
- Fig. 4: eine weitere Ausführungsform eines erfindungsgemäßen Sauggreifers, bei dem der Saugkopf in einer am Haltearm des Sauggreifers gebildeten Führung verschiebbar aufgenommen ist,
- Fig. 5a: den Sauggreifer von Fig. 4 beim Ergreifen eines dünnen Bogens
- Fig. 5b: den Sauggreifer von Fig. 4 beim Ergreifen eines dicken Bogens ,
- Fig. 6a: eine schematische Darstellung der Lage der Hinterkante eines dünnen Bogens sowie der Saugkopfstellung des erfindungsgemäßen Sauggreifers von Fig. 5a nach dem Zurückschwenken in die Bogenübergabeposition,
- Fig. 6b: eine schematische Darstellung der Lage der Hinterkante eines dicken Bogens sowie der Saugkopfstellung des erfindungsgemäßen Sauggreifers von Fig. 5b nach dem Zurückschwenken in die Bogenübergabeposition,
- Fig. 7: eine schematische Darstellung einer weiteren Ausführungsform eines erfindungsgemäßen Sauggreifers, bei dem der Haltearm flexibel ausgebildet ist und
- Fig. 8: eine schematische Darstellung einer weiteren Ausführungsform eines erfindungsgemäßen Sauggreifers, bei dem der Haltearm steif ausgebildet und mit der Greiferwelle drehbeweglich über federelastische Mittel gekoppelt ist.

Wie in Fig. 1 dargestellt, umfaßt eine Wendeeinrichtung 1 einer Bogenrotationsdruckmaschine 2 eine Wendetrommel 4, an welcher ein erfindungsgemäßer Sauggreifer 6 angeordnet ist, der aus der Peripherie 8 der Wendetrommel 4, vorzugsweise im Bereich vor der Übergabezentralen 12 zwischen dem Gegendruckzylinder 10 des vorgeordneten Druckwerks und der Wendetrommel 4, zum Ergreifen der Hinterkante 14 eines zu wendenden Bogens 16 herausschwenkbar ist. Obwohl der erfindungsgemäße Sauggreifer 6 nachfolgend am Beispiel einer Wendeeinrichtung 1 beschrieben ist, welche nach dem Prinzip der sogenannten Eintrommelwendung arbeitet, ist dessen Einsatz nicht auf eine solche Wendeeinrichtung beschränkt und kann beispielsweise auch an einer bekannten Wendeeinrichtung mit einer Speichertrommel vorgesehen sein.

Gemäß einer ersten, bevorzugten Ausführungsform eines erfindungsgemäßen Sauggreifers 6, welche in Fig. 2 und 3 dargestellt ist, umfaßt der Sauggreifer 6 einen Haltearm 18, der drehfest mit einer Greiferwelle 20 verbunden ist, mittels welcher der Greifer 6 aus der Peripherie 8 des nachgeordneten bogenführenden Zylinders, beispielsweise der Wendetrommel 4 von Fig. 1, herausgeschwenkt wird. Eine Blattfeder 22 ist mit ihrem einen Ende vorzugsweise nahe der Greiferwelle 20 am Haltearm 18 des Sauggreifers 6 befestigt. Das andere Ende der Blattfeder 22 ist mit einem Saugkopf 24 verbunden, der vorzugsweise aus einem leichten Werkstoff wie beispielsweise Leichtmetall oder Kunststoff gefertigt ist und der in seinem Inneren eine Saugluftbohrung 26 aufweist, die über einen Stutzen 28 und eine vorzugsweise flexible Verbindungsleitung 30 mit Saugluft beaufschlagt wird.

Bei der bevorzugten Ausführungsform der Erfindung wird die Saugluft über eine in der Greiferwelle 20 gebildete Bohrung 32 zugeführt, die über einen weiten Stutzen 34 mit der flexiblen Verbindungsleitung 30 in Strömungsverbindung steht. Der Saugkanal 26 erstreckt sich vorzugsweise unmittelbar bis zur Saugfläche 36 des Saugkopfes 24, welch letztere bevorzugter Weise mit einer Vielzahl von in den Figuren nicht dargestellten nutenförmigen Vertiefungen versehen ist, die mit der Saugluftbohrung 26 im Saugkopf 24 in Strömungsverbindung stehen.

Wie in den Fig. 2 und 3 dargestellt ist, wird die Bewegung des Saugkopfes 24 in Richtung der Umfangsoberfläche des vorgeordneten bogenführenden Zylinders 10 durch Anschlagmittel in Form einer in eine Gewindebohrung 38 der Blattfeder 22 eingedrehte Verstellschraube 40 begrenzt, die beispielsweise als eine eine Innensechskantbohrung aufweisende Stiftschraube ausgebildet sein kann, welche durch eine Mutter 42 in ihrer Position gesichert wird.

Bei der in Fig. 2 und 3 dargestellten Übernahme der Bogenhinterkante 14 schwenkt der Haltearm 18 des erfindungsgemäßen Sauggreifers 6 aus der Peripherie 8 des nachgeordneten bogenführenden Zylinders 4 heraus, bis er die in den Figuren 2 und 3 dargestellte Position erreicht, die unabhängig vom gerade verarbeiteten Bedruckstoff stets gleich ist. Im Falle von Bedruckstoffen minimaler Dicke ist die Verstellschraube 40 vorzugsweise soweit in die Gewindebohrung 38 der Blattfeder 22 eingeschraubt, daß das freie Ende der Verstellschraube 40 gerade an der Innenseite des Haltearmes 18 anliegt und zwischen der Oberseite des Bogens 16a und der Saugfläche 36 ein geringer Spalt besteht.

Es ist jedoch ebenfalls denkbar, die Verstellschraube 40 in der Weise einzustellen, daß zwischen dem freien Ende der Verstellschraube 40 und der Innenseite des Haltearmes 18 ein geringer Spalt verbleibt und die Saugfläche 36 des Saugkopfes 24 auch bei der Verarbeitung von Bogen 16 minimaler Dicke unmittelbar an der Oberfläche des Bogens 16a anliegt.

Bei der Verarbeitung von dicken Bogen 16b wird die Blattfeder 22 aufgrund des durch die Bogendicke vergrößerten Abstandes zwischen der Saugfläche 36 und der Umfangsoberfläche des vorgeordneten bogenführenden Zylinders 10 entgegen ihrer Vorspannung weiter ausgelenkt, was durch den stark vergrößerten Spalt 44 in Fig. 3 angedeutet ist. In Folge der. vorzugsweise großen Länge und der Vorspannung der Blattfeder 22 wird der Saugkopf 24 bei der Verarbeitung von dicken Bogen 16b mit einer wohldefinierten Anpreßkraft gegen die Hinterkante 14 der Bogen gepreßt, welche derart gering ist, daß eine Beschädigung des Sauggreifers 6 sowie dessen Antriebs auch über einen längeren Zeitraum hinweg mit Sicherheit vermieden wird.

Nachdem die Hinterkante 14 der zu verarbeitenden Bogen 16a, 16b von der Saugfläche 36 des Saugkopfes 24 ergriffen wurde, schwenkt der Haltearm 18 des erfindungsgemäßen Sauggreifers 6 vor dem Passieren der Greiferzentralen 12 (vgl. Fig. 1) in die Peripherie 8 des nachgeordneten bogenführenden Zylinders 4 zurück. Hierbei liegt das freie Ende der Verstellschraube 40 in Folge der Vorspannung der Blattfeder 22 an der Innenseite des Haltearmes 18 an, wodurch die Saugfläche 36 des Saugkopfes 24 und damit die Oberfläche der von der Saugfläche 36 angesaugten bedruckten Seite des Bogens 16a, 16b bei der Übergabe der Bogenhinterkante 14 an einen nachgeordneten Greifer stets die gleiche wohdefinierte und über die Verstellschraube 40 einstellbare Position einnehmen, unabhängig davon, ob dicke oder dünne Bogen verarbeitet werden. Weiterhin kann es zur Erhöhung der Übergabegenauigkeit vorgesehen sein, daß am Haltearm 18 seitliche Führungen 46 gebildet sind, zwischen denen die Blattfeder 22 bei der Auslenkung des Saugkopfes 24 seitlich geführt wird. Die Positionierung und Lage der bedruckten Bogenseite 16a, 16b bei der Übergabe der Hinterkante 14 eines Bogens 16a, 16b wird weiter unten anhand der in Fig. 4 gezeigten Ausführungsform eines erfindungsgemäßen Sauggreifers in Zusammenhang mit den Figuren 6a und 6b nochmals im Detail beschrieben.

Bei der in Fig. 4 dargestellten Ausführungsform eines erfindungsgemäßen Sauggreifers 106, bei der die der Ausführungsform von Fig. 2 und 3 entsprechende Teile mit einer um 100 erhöhten Bezugszahl bezeichnet sind, wird der Saugkopf 124 in einer am Haltearm 118 gebildeten Führung 146 aufgenommen.

An der der Saugfläche 136 des Saugkopfes 124 gegenüberliegenden Seite des Saugkopfes 124 entspringt ein Stiftelement 139, welches sich durch eine im Schwenkarm 118 gebildete Öffnung 141 hindurch erstreckt und vorzugsweise einen Gewindeabschnitt 147 aufweist, auf den eine oder mehrere Stoppmuttern oder gekonterte Muttern 149 aufgeschraubt sind. Innerhalb der Führung 146 des Saugkopfes 124 ist eine Druckfeder 122 aufgenommen, die vorzugsweise um das Stiftelement 139 herum angeordnet ist und die sich mit ihrem einen Ende am Haltearm 118 und mit ihrem anderen Ende am Saugkopf 124 abstützt und diesen in Richtung zur Umfangsoberfläche des vorgeordneten bogenführenden Zylinders 10 hindrängt. Das Stiftelement 139 besitzt im Bereich der Druckfeder 122 vorzugsweise eine glattwandige Außenfläche, die eine präzise Führung der Druckfeder 122 gewährleistet. Anstelle einer Druckfeder 122 kann es weiterhin vorgesehen sein, entsprechende federelastische Mittel, z. B. mehrere Druckfedern ein Elastomer mit zusätzlichen dämpfenden Eigenschaften oder aber ein pneumatisches Element, wie z. B. einen Luftsack zwischen dem Saugkopf 124 und dem Haltearm 118 des erfindungsgemäßen Sauggreifers 106 von Fig. 4 anzuordnen, welche den Saugkopf mit einer federelastischen Kraft beaufschlagen. Die Druckfeder 122 ist vorzugsweise eine Feder mit einer kleinen Federkonstanten, die jedoch vergleichsweise stark vorgespannt ist. Die Bewegung des Saugkopfes 124 aus der Führung 146 heraus wird durch die Muttern 149 und das Stiftelement 139 begrenzt, die zusammen einen erfindungsgemäßen Anschlag für den Saugkopf 124 bilden, dessen Position in Bezug auf den Haltearm 118 mit Hilfe der Muttern 149 eingestellt werden kann.

Der Saugkopf besitzt bei den in den Figuren 2 bis 6 gezeigten Ausführungsformen der Erfindung vorzugsweise eine zylindrische oder rechteckige Form.

Die Funktionsweise des erfindungsgemäßen Sauggreifers von Fig. 4 wird nachfolgend mit Bezug auf die Fig. 5a, 5b und 6a, 6b beschrieben.

Nach dem Herausschwenken des Haltearmes 118 aus der Peripherie 8 des nachgeordneten bogenführenden Zylinders 4 wird die Saugfläche 136 des Saugkopfes 124 gegen die Hinterkante 14 des Bogens 16a, 16b gepreßt, wobei der Haltearm 118 des Sauggreifers 106 stets die gleiche Position einnimmt und demzufolge der Saugkopf 124 in Abhängigkeit von der Dicke des verarbeitenden Bogenmaterials nicht, bzw. mehr oder weniger weit in die Führungen 146 hineinbewegt wird. Hierdurch ist sichergestellt, daß die Saugfläche 136 des Saugkopfes 124 bei der Verarbeitung von dicken bis sehr dicken Bogen 16b nicht mit einer übermäßig hohen Kraft am Bogen 16b anliegt, wodurch der Saugreifer 6, 106, bzw. der Antrieb desselben nur geringfügigen Belastungen ausgesetzt sind.

Nach dem Zurückschwenken des Haltearmes 118 in Richtung der Peripherie 8 des nachgeordneten bogenführenden Zylinders 4 wird der den Bogen 16a, 16b haltende Saugkopf 124 durch die Kraft der Druckfeder 122 aus der Führung 146 herausgedrängt, wobei die Lage des Saugkopfes 124 und damit die Lage der Hinterkante 14 des Bogens 16a, 16b durch die Muttern 149 vorgegeben ist. Wie sich aus Fig. 6a und 6b ergibt, wird die Lage des Saugkopfes 124 mit Hilfe der Muttern 149 vorzugsweise so eingestellt, daß die Oberfläche der bedruckten Seite des Bogens 16a, 16b im Bereich von dessen Hinterkante 14 auf der in Fig. 6a und 6b als gestrichelte Linie dargestellten Übergabeposition 150 verläuft, welche beispielsweise durch die Oberseite der in Fig. 6 schematisch angedeuteten Greiferauflage 152 vorgegeben sein kann.

Gemäß einer weiteren, in Fig. 7 gezeigten Ausführungsform der Erfindung ist der den Saugkopf 224 tragende Haltearm 218 des Sauggreifers 206 aus einem elastischem Material gefertigt, ohne daß ein Anschlag oder eine Begrenzung für den Haltearm 218 vorgesehen ist. Bei dieser Ausführungsform der Erfindung wird der Haltearm vorzugsweise durch ein dünnwandiges Röhrchen 218 aus einem flexiblen Material, wie z.B. Stahl, Titan oder Aluminium oder aber Kunststoff, z.B. Kohlefaserwerkstoff, gefertigt.

Wie in Fig. 7 dargestellt, ist das erste Ende des erfindungsgemäßen flexiblen Röhrchens 218 in einer mit der Greiferwelle 220 verbundenen Muffe 260 aufgenommen, wobei der Innenraum des Röhrchens 218a vorteilhafter Weise als Saugluftzufuhrleitung zum Saugkopf 224 ausgebildet ist und mit der Saugluftzufuhrbohrung 232 in der Greiferwelle 220 in Strömungsverbindung steht. Das andere Ende des flexiblen Röhrchens 218 ist z.B. mittels Schrauben oder einer Muffe mit dem Saugkopf 224 verbunden, der vorzugsweise den gleichen Aufbau wie die Saugköpfe 24 und 124 der zuvor beschriebenen Ausführungsformen besitzt.

Der Wanddurchmesser des erfindungsgemäßen Röhrchens 218 wird in Abhängigkeit vom verwendeten Material sowie der Länge des Röhrchens in der Weise gewählt, daß der Saugkopf 224 zum einen eine solche Festigkeit aufweist, daß eine freie und unkontrollierte Bewegung desselben insbesondere bei hohen Fortdruckgeschwindigkeiten mit Sicherheit ausgeschlossen ist und sich beim Heranschwenken an die Hinterkante 14 des Bogens 16 stets ein vorgegebener Abstand der Saugfläche 136 des Saugkopfes zum Bogen 16, bzw. zur Umfangsoberfläche des vorgeordneten bogenführenden Zylinders 10 einstellt, zum anderen jedoch auch bei der Verarbeitung von Bogen 16b maximaler Dicke nur vergleichsweise geringe Kräfte auf den Sauggreifer 206 sowie dessen Antrieb wirken, die keine schädigenden Auswirkungen haben.

Wie sich gezeigt hat, besitzt der erfindungsgemäße Sauggreifer 206 aufgrund seines vergleichsweise geringen Gewichts von beispielsweise lediglich 8-15 g und der damit verbundenen geringen Trägheitskräfte eine derart hohe Steifigkeit, daß einerseits eine genaue Positionierung des Saugkopfes 224 beim Heranschwenken an den vorgeordneten bogenführenden Zylinder sichergestellt ist, andererseits jedoch die bei der Verarbeitung von dicken Bogen 16b auf den Sauggreifer 206 sowie dessen Antrieb wirkenden Kräfte erheblich kleiner als die Kräfte sind, die über einen längeren Zeitraum hinweg zu einer Beschädigung des Sauggreifers 224 oder dessen Antriebs führen.

Der Haltearm 218 kann weiterhin in der Weise ausgebildet sein, daß seine Steifigkeit in der Lauf- oder Transportrichtung des Bogens 16 sowie auch in Bogenquerrichtung um ein Vielfaches größer ist als in der Schwenkrichtung desselben. Hierdurch ist sichergestellt, daß im Falle einer zusätzlichen Streckung des Bogens 16 in Bogenlängsrichtung beim Zurückschwenken des Sauggreifers 206 in die Peripherie 8 des nachgeordneten bogenführenden Zylinders 4 kein seitliches Ausweichen des Haltearmes 218 auftritt, welches zu Ungenauigkeiten bei der Übergabe der Hinterkante 14 an eine nachgeordnete Greifereinrichtung führen kann.

Gemäß einer weiteren, in Fig. 8 gezeigten Ausführungsform eines erfindungsgemäßen Sauggreifers 306 ist der Haltearm 318 mit dem daran befestigten Saugkopf 324 insgesamt steif ausgebildet und mit der ihn betätigenden Greiferwelle 320 drehbeweglich über federelastische Mittel 322 gekoppelt. Die Bewegung des steifen Haltearmes 318 in Richtung der Hinterkante 14 des zu wendenden Bogens 16 wird durch Anschlagsmittel 349 begrenzt, die vorzugsweise einen mit der Greiferwelle 320 drehfest verbundenen Anschlag umfassen, gegen den der Haltearm 318 durch die federelastischen Mittel 322, gedrängt wird.

### TEILELISTE

- 1: Wendeeinrichtung
- 2: Bogenrotationsdruckmaschine
- 4: Wendetrommel
- 6: Sauggreifer
- 8: Peripherie der Wendetrommel
- 10: Gegendruckzylinder
- 12: Zentrale
- 14: Bogenhinterkante
- 16: Bogen
- 16a: dünner Bogen
- 16b: dicker Bogen
- 18: Haltearm
- 20: Greiferwelle
- 22: Blattfeder
- 24: Saugkopf
- 26: Saugluftbohrung
- 28: Stutzen
- 30: flexible Verbindungsleitung
- 32: Bohrung
- 34: weiterer Stutzen
- 36: Saugflächen
- 38: Gewindebohrung
- 40: Verstellschraube
- 42: Mutter
- 44: Spalt
- 106: Ausführungsform
- 118: Haltearm
- 122: Druckfeder
- 124: Saugkopf
- 136: Saugfläche
- 139: Stiftelement
- 141: Öffnung
- 146: Führung
- 147: Gewindeabschnitt
- 149: Muttern
- 150: Übergabeposition
- 152: Greiferauflage
- 206: Sauggreifer von Fig. 7
- 218: flexibles Röhrchen
- 218a: Innenraum des Röhrchens
- 224: Saugkopf
- 220: Greiferwelle
- 232: Saugluftzufuhrbohrung
- 236: Saugfläche
- 260: Muffe
- 306: Sauggreifer
- 318: steifer Haltearm
- 324: Saugkopf
- 320: Greiferwelle
- 322: Feder
- 349: Anschlag

## Patentansprüche

1. Sauggreifer (6, 106) zur Übergabe der Hinterkante (14) eines auf einem vorgeordneten bogenführenden Zylinder (10) geführten Bogens (16, 16a, 16b) an einen nachgeordneten bogenführenden Zylinder (4) in einer Wendeeinrichtung (1) einer Bogenrotationsdruckmaschine (2),
**gekennzeichnet durch**,
einen aus der Umfangsoberfläche (8) des nachgeordneten bogenführenden Zylinders (4) herausfahrbaren Haltearm (18, 118) sowie einen mit dem Haltearm (18, 118) über federelastische Mittel (22, 122) beweglich verbundenen Saugkopf (24, 124).

2. Vorrichtung nach Anspruch 1,
**dadurch gekennzeichnet,**
**daß** die Bewegung des Saugkopes in Richtung zur Umfangsoberfläche des vorgeordneten bogenführenden Zylinders (10) hin durch Anschlagmittel (38, 40, 42, 139, 141, 147, 149) begrenzt wird.

3. Vorrichtung nach Anspruch 1 oder 2,
**dadurch gekennzeichnet,**
**daß** die federelastischen Mittel durch eine Blattfeder (22) gebildet werden, deren eines Ende mit dem Haltearm (18) und deren anderes Ende mit dem Saugkopf (24) verbunden ist.

4. Vorrichtung nach Anspruch 2 und 3,
**dadurch gekennzeichnet,**
**daß** die Anschlagmittel eine Verstellschraube (40) umfassen,
die nahe dem Saugkopf (24) in eine in der Blattfeder (22) gebildete Gewindebohrung (38) einschraubbar ist und sich am Haltearm (18) abstützt.

5. Vorrichtung nach Anspruch 1 oder 2,
**dadurch gekennzeichnet,**
**daß** der Saugkopf (124) in einer am Haltearm (118) gebildeten Führung (146) aufgenommen ist, welche eine Bewegung des Saugkopfes (124) in einer im wesentlichen senkrecht zum Haltearm (118) verlaufenden Richtung gestattet.

6. Vorrichtung nach Anspruch 5,
**dadurch gekennzeichnet,**
**daß** die federelastischen Mittel mindestens eine in der Führung (146) aufgenommene Druckfeder (122) umfassen, die sich mit ihrem einen Ende am Haltearm (118) und mit ihrem anderen Ende am Saugkopf (124) abstützt.

7. Vorrichtung nach Anspruch 2 und 5,
**dadurch gekennzeichnet,**
**daß** die Anschlagmittel ein am Saugkopf (124) entspringendes Stiftelement (139) umfassen, welches einen sich durch eine im Haltearm (118) gebildete Öffnung (141) hindurcherstreckenden Gewindeabschnitt (147) aufweist, auf welchen ein Mutterelement (149) aufgeschraubt ist.

8. Sauggreifer (206) zur Übergabe der Hinterkante (14) eines auf einem vorgeordneten bogenführenden Zylinder (10) geführten Bogens (16, 16a, 16b) an einen nachgeordneten bogenführenden Zylinder (4) in einer Wendeeinrichtung (1) einer Bogenrotationsdruckmaschine (2),
**gekennzeichnet durch**,
einen aus der Umfangsoberfläche (8) des nachgeordneten bogenführenden Zylinders (4) herausfahrbaren biegeelastischen Haltearm (218), dessen eines Ende mit einer Greiferwelle (220) und dessen anderes Ende mit einem die Hinterkante (14) des Bogens (16) ansaugenden Saugkopf (224) verbunden ist.

9. Vorrichtung nach Anspruch 8,
**dadurch gekennzeichnet,**
**daß** der Haltearm (218) in Bogenlaufrichtung eine höhere Steifigkeit aufweist, als in Richtung zur Umfangsoberfläche des vorgeordneten bogenführenden Zylinders (10) hin.

10. Vorrichtung nach Anspruch 8 oder 9,
**dadurch gekennzeichnet,**
**daß** der Haltearm (218) in Bogenquerrichtung eine höhere Steifigkeit aufweist, als in Richtung zur Umfangsoberfläche des vorgeordneten bogenführenden Zylinders (10) hin.

11. Vorrichtung nach einem der Ansprüche 8 bis 10,
**dadurch gekennzeichnet,**
**daß** der Haltearm ein biegeelastisches Röhrchen (218) umfaßt.

12. Sauggreifer (306) zur Übergabe der Hinterkante (14) eines auf einem vorgeordneten bogenführenden Zylinder (10) geführten Bogens (16, 16a, 16b) an einen nachgeordneten bogenführenden Zylinder (4) in einer Wendeeinrichtung (1) einer Bogenrotationsdruckmaschine (2),
**gekennzeichnet durch**,
einen aus der Umfangsoberfläche (8) des nachgeordneten bogenführenden Zylinders (4) herausfahrbaren steifen Haltearm (318), dessen eines Ende mit einer zugeordneten Greiferwelle (320) drehbeweglich über federelastische Mittel (322) verbunden ist und dessen anderes Ende einen die Hinterkante (14) des Bogens (16) ansaugenden Saugkopf (324) trägt, wobei die Bewegung des Haltearmes (318) in Richtung zur Umfangsoberfläche des vorgeordneten bogenführenden Zylinders hin **durch** Anschlagmittel (349) begrenzt wird.

13. Vorrichtung nach Anspruch 12,
**dadurch gekennzeichnet,**
**daß** die Anschlagmittel an der Greiferwelle (320) gebildet sind.

14. Vorrichtung nach einem der Ansprüche 2 bis 13,
**dadurch gekennzeichnet,**
**daß** die Anschlagmittel (38, 40, 42, 139, 141, 147, 149, 349) einstellbar sind.

15. Vorrichtung nach einem der vorhergehenden Ansprüche,
**dadurch gekennzeichnet,**
**daß** im Saugkopf (24, 124, 224, 324) ein zentraler Saugluftkanal gebildet ist, der mit der Saugluftqelle verbindbar ist.

16. Vorrichtung nach Anspruch 15,
**dadurch gekennzeichnet,**
**daß** die die Bogen (16, 16a, 16b) ansaugende Saugfläche (36, 136) des Saugkopfes (24, 124, 224, 324) eine Vielzahl von nutenförmigen Vertiefungen aufweist, die mit dem Saugluftkanal (26, 126) in Strömungsverbindung stehen.

17. Sauggreifer nach einem der vorhergehenden Ansprüche,
**dadurch gekennzeichnet,**
**daß** der Saugkopf (24, 124, 224, 324) eine im wesentlichen zylindrische oder rechteckige Form aufweist.

## Claims

1. A suction gripper (6, 106) for transferring the trailing edge (14) of a sheet (16, 16a, 16b) guided on an upstream sheet-conveying cylinder (10) to a downstream sheet-conveying cylinder (4) in a turning device (1) of a sheet-fed rotary printing machine (2),
**characterized by**
a holding arm (18, 118), which is movable out of the circumferential surface (8) of the downstream sheet-conveying cylinder (4) and a suction head (24, 124), which is movably connected to the holding arm (18, 118) via spring-elastic means (22, 122).

2. The device according to claim 1,
**characterized in**
**that** the movement of the suction head in the direction of the circumferential surface of the upstream sheet-conveying cylinder (10) is limited by stop means (38, 40, 42, 139, 141, 147, 149).

3. The device according to claim 1 or 2,
**characterized in**
**that** the spring-elastic means are formed by a leaf spring (22), one end of which is connected to the holding arm (18) and the other end of which is connected to the suction head (24).

4. The device according to claims 2 and 3,
**characterized in**
**that** the stop means comprise an adjusting screw (40), which is screwable into a threaded hole (38) formed in the leaf spring (22), close to the suction head (24), and which is supported on the holding arm (18).

5. The device according to claim 1 or 2,
**characterized in**
**that** the suction head (124) is accommodated in a guide (146), which is formed on the holding arm (118) and permits movement of the suction head (124) in a direction running essentially perpendicular to the holding arm (118).

6. The device according to claim 5,
**characterized in**
**that** the spring-elastic means comprise at least one compression spring (122) which is accommodated in the guide (146) and one end of which is supported on the holding arm (118) and the other end of which is supported on the suction head (124).

7. The device according to claims 2 and 5,
**characterized in**
**that** the stop means comprise a pin element (139), which extends out of the suction head (124) and has a threaded section (147) which extends through an opening (141) formed in the holding arm (118) and onto which a nut element (149) is screwed.

8. A suction gripper (206) for transferring the trailing edge (14) of a sheet (16, 16a, 16b) guided on an upstream sheet-conveying cylinder (10) to a downstream sheet-conveying cylinder (4) in a turning device (1) of a sheet-fed rotary printing machine (2),
**characterized by**
a flexible holding arm (218), which is movable out of the circumferential surface (8) of the downstream sheet-conveying cylinder (4) and one end of which is connected to a gripper shaft (220) and the other end of which is connected to a suction head (224) that picks up the trailing edge (14) of the sheet (16) by suction.

9. The device according to claim 8,
**characterized in**
**that** the holding arm (218) has a greater stiffness in the sheet running direction than in the direction towards the circumferential surface of the upstream sheet-conveying cylinder (10).

10. The device according to claim 8 or 9,
**characterized in**
**that** the holding arm (218) has a greater stiffness in the sheet transverse direction than in the direction towards the circumferential surface of the upstream sheet-conveying cylinder (10).

11. The device according to any of claims 8 to 10,
**characterized in**
**that** the holding arm comprises a flexible tube (218).

12. A suction gripper (306) for transferring the trailing edge (14) of a sheet (16, 16a, 16b) guided on an upstream sheet-conveying cylinder (10) to a downstream sheet-conveying cylinder (4) in a turning device (1) of a sheet-fed rotary printing machine (2),
**characterized by**
a stiff holding arm (318), which is movable out of the circumferential surface (8) of the downstream sheet-conveying cylinder (4), one end of which is rotationally movably connected to an associated gripper shaft (320) via spring-elastic means (322) and the other end of which carries the suction head (324) that picks up the trailing edge (14) of the sheet (16) by suction, the movement of the holding arm (318) in the direction towards the circumferential surface of the upstream sheet-conveying cylinder being limited by stop means (349).

13. The device according to claim 12,
**characterized in**
**that** the stop means are formed on the gripper shaft (320).

14. The device according to any of claims 2 to 13,
**characterized in**
**that** the stop means (38, 40, 42, 139, 141, 147, 149, 349) are adjustable.

15. The device according to one of the preceding claims,
**characterized in**
**that** a central suction-air channel is formed in the suction head (24, 124, 224, 324), said suction-air channel being connectable to the suction-air source.

16. The device according to claim 15,
**characterized in**
**that** the suction surface (36, 136) of the suction head (24, 124, 224, 324) which picks up the sheets (16, 16a, 16b) by suction has a plurality of groove-like depressions, which have a flow connection to the suction-air channel (26, 126).

17. The suction gripper according to any of the preceding claims,
**characterized in**
**that** the suction head (24, 124, 224, 324) has an essentially cylindrical or rectangular shape.

## Revendications

1. Organe de préhension à aspiration (6, 106) destiné au transfert du bord arrière (14) d'une feuille (16, 16a, 16b) transportée et guidée sur un cylindre (10) de guidage et de transport de feuille placé en amont, vers un cylindre (4) de guidage et de transport de feuille placé en aval dans un dispositif de retournement (1) d'une rotative d'impression de feuilles (2), **caractérisé par** un bras de support (18, 118) susceptible d'être extrait de la surface périphérique (8) du cylindre (4) de guidage et de transport de feuille placé en aval, ainsi que par une tête d'aspiration (24, 124) reliée de manière mobile au bras de support (18, 118) par l'intermédiaire de moyens élastiques à ressort (22, 122).

2. Dispositif selon la revendication 1, **caractérisé en ce que** le mouvement de la tête d'aspiration en direction de la surface périphérique du cylindre de guidage et de transport de feuille (10) placé en amont, est limité par des moyens de butée (38, 40, 42, 139, 141, 147, 149).

3. Dispositif selon la revendication 1 ou 2, **caractérisé en ce que** les moyens élastiques à ressort sont formés par une lame de ressort (22), dont l'une des extrémités est reliée au bras de support (18) et dont l'autre extrémité est reliée à la tête d'aspiration (24).

4. Dispositif selon les revendications 2 et 3, **caractérisé en ce que** les moyens de butée comprennent une vis de réglage (40), qui, à proximité de la tête d'aspiration (24), peut être vissée dans un trou taraudé (38) formé dans la lame de ressort (22), et qui s'appuie contre le bras de support (18).

5. Dispositif selon la revendication 1 ou 2, **caractérisé en ce que** la tête d'aspiration (124) est logée dans un guidage (146) formé sur le bras de support (118) et autorisant un mouvement de la tête d'aspiration (124) dans une direction s'étendant sensiblement de manière perpendiculaire au bras de support (118).

6. Dispositif selon la revendication 5, **caractérisé en ce que** les moyens élastiques à ressort comprennent au moins un ressort de compression (122) logé dans le guidage (146) et s'appuyant par l'une des ses extrémités sur le bras (118), et par son autre extrémité, sur la tête d'aspiration (124).

7. Dispositif selon les revendications 2 et 5, **caractérisé en ce que** les moyens de butée comprennent un élément en forme de cheville (139) faisant saillie de la tête d'aspiration (124), et présentant un tronçon fileté (147) qui s'étend à travers une ouverture (141) formée dans le bras de support (118), et sur lequel est vissé un élément formant écrou (149).

8. Organe de préhension à aspiration (206) destiné au transfert du bord arrière (14) d'une feuille (16, 16a, 16b) transportée et guidée sur un cylindre (10) de guidage et de transport de feuille placé en amont, vers un cylindre (4) de guidage et de transport de feuille placé en aval dans un dispositif de retournement (1) d'une rotative d'impression de feuilles (2), **caractérisé par** un bras de support (218) flexible de manière élastique, qui est susceptible d'être extrait de la surface périphérique (8) du cylindre (4) de guidage et de transport de feuille placé en aval, et dont l'une des extrémités est reliée à un arbre d'organe de préhension (220), et l'autre extrémité est reliée à une tête d'aspiration (224) aspirant le bord arrière (14) de la feuille (16).

9. Dispositif selon la revendication 8, **caractérisé en ce que** le bras de support (218) présente, dans la direction d'avancement des feuilles, une rigidité supérieure à celle en direction de la surface périphérique du cylindre (10) de guidage et de transport de feuille placé en amont.

10. Dispositif selon la revendication 8 ou 9, **caractérisé en ce que** le bras de support (218) présente, dans la direction transversale des feuilles, une rigidité supérieure à celle en direction de la surface périphérique du cylindre (10) de guidage et de transport de feuille placé en amont.

11. Dispositif selon l'une des revendications 8 à 10, **caractérisé en ce que** le bras de support comprend un petit tube (218) flexible de manière élastique.

12. Organe de préhension à aspiration (306) destiné au transfert du bord arrière (14) d'une feuille (16, 16a, 16b) transportée et guidée sur un cylindre (10) de guidage et de transport de feuille placé en amont, vers un cylindre (4) de guidage et de transport de feuille placé en aval dans un dispositif de retournement (1) d'une rotative d'impression de feuilles (2), **caractérisé par** un bras de support (318) rigide, qui est susceptible d'être extrait de la surface périphérique (8) du cylindre (4) de guidage et de transport de feuille placé en aval, et dont l'une des extrémités est reliée de manière mobile en rotation, par l'intermédiaire de moyens élastiques à ressort (322), à un arbre d'organe de préhension (320), et l'autre extrémité porte une tête d'aspiration (324) qui aspire le bord arrière (14) de la feuille (16), le mouvement du bras de support (318) en direction de la surface périphérique du cylindre de guidage et de transport de feuilles placé en amont étant limité par des moyens de butée (349).

13. Dispositif selon la revendication 12, **caractérisé en ce que** les moyens de butée sont formés sur l'arbre d'organe de préhension (320).

14. Dispositif selon l'une des revendications 2 à 13, **caractérisé en ce que** les moyens de butée (38, 40, 42, 139, 141, 147, 149, 349) sont réglables.

15. Dispositif selon l'une des revendications précédentes, **caractérisé en ce que** dans la tête d'aspiration (24, 124, 224, 324) est formé un canal central d'air d'aspiration, qui peut être relié à la source d'air d'aspiration.

16. Dispositif selon la revendication 15, **caractérisé en ce que** la surface (36, 136) de la tête d'aspiration (24, 124, 224, 324), qui aspire les feuilles (16, 16a, 16b), présente un grand nombre de creux en forme de rainures qui sont en liaison d'écoulement de fluide avec le canal d'air d'aspiration (26, 126).

17. Dispositif selon l'une des revendications précédentes, **caractérisé en ce que** la tête d'aspiration (24, 124, 224, 324) présente une forme sensiblement cylindrique ou rectangulaire.
